# FASCICULE DE BREVET EUROPEEN

(11) **EP 3 390 243 B1**
(45) Date de publication et mention de la délivrance du brevet: **25.09.2019**
(21) Numéro de dépôt: 16819611.1
(22) Date de dépôt: 06.12.2016
(51) Int. Cl.: B65D 51/20, B65D 53/04, B65D 55/06, B65D 41/04, B65D 51/24

(54) **JOINT D'ÉTANCHÉITÉ TRANSLUCENT MUNI D'UN FILIGRANE NON VISIBLE EN RÉFLEXION**
LICHTDURCHLÄSSIGE DICHTUNG MIT EINEM IN REFLEKTIERTEM LICHT NICHT SICHTBAREN WASSERZEICHEN
TRANSLUCENT GASKET COMPRISING A WATERMARK THAT IS NOT VISIBLE IN REFLECTED LIGHT

(30) Priorité: 17.12.2015 FR 1562564
(43) Date de publication de la demande: 24.10.2018
(73) Titulaire: Manufacture Generale de Joints, 69380 Chazay d'Azergues (FR)
(72) Inventeur: TRIQUET, Stéphane, 69130 Ecully (FR); BISCHOFF, Rémy, 69400 Limas (FR)
(74) Mandataire: Cabinet Laurent & Charras
(86) Numéro de dépôt international: PCT/FR2016/053233
(87) Numéro de publication internationale: WO 2017/103377

(56) Documents cités:
- DE-A1- 10 304 795
- FR-A1- 2 540 835
- FR-A1- 2 941 713
- GB-A- 2 218 077
- GB-A- 2 443 185
- US-A- 4 480 760
- US-A- 4 789 074
- US-A- 4 877 143
- US-A1- 2005 191 451
- US-A1- 2014 091 093

## Description

L'invention a pour objet un nouveau joint dont la caractéristique essentielle est d'être muni d'un filigrane.

Dans la suite de la description et dans les revendications, par le terme « filigrane », on désigne un dessin ou une image observable ou visible en lumière transmise. Par « observable ou visible en lumière transmise », on entend d'un élément (ici le filigrane) qu'il est visible, notamment à l'oeil nu, lorsqu'il est placé entre l'oeil de l'observateur et une source lumineuse de sorte que l'oeil perçoive les rayons de la source lumineuse à travers l'élément observé. En pratique, le filigrane est visible par transparence en lumière visible, c'est-à-dire à une longueur d'onde comprise entre 380 et 780 nm.

Les filigranes sont visibles en lumière transmise mais ils ne le sont pas en réflexion, c'est-à-dire lorsque l'oeil de l'observateur et la source lumineuse sont placés d'un même côté de l'élément à observer, l'oeil percevant ainsi les rayons de la source lumineuse se réfléchissant sur l'élément observé.

Le joint de l'invention est du type de ceux utilisés pour l'obturation des produits de grande consommation en particulier, dans le domaine alimentaire ou cosmétique.

Il s'agit notamment d'un joint monobloc simple. De manière connue, les joints monobloc sont constitués d'un support moussé ou non. Lorsqu'il s'agit d'une mousse, il s'agit de mousses de polypropylène (PP), de polyéthylène (PE) ou de polyéthylène téréphtalate (PET), éventuellement contrecollées avec des films de PP, PE ou polyéthylène téréphtalate (PET). Ces joints ont pour fonction d'assurer l'étanchéité des emballages vis-à-vis tout d'abord du contenu, liquide ou non, mais également vis-à-vis de l'oxygène, ainsi que vis-à-vis des arômes et odeurs.

Ces joints sont en général livrés au fabriquant de capsule ou de bouchon. Le fabriquant les insère au fond de la capsule ou du bouchons et les livre au client final. Celui-ci, remplit les contenants (flacon, bouteille, pot...) qu'il vient ensuite obturer par le biais de la capsule ou du bouchon muni de son joint.

L'invention concerne également les joints double pièce destinés à être collés ou scellés sur le buvant du récipient. Ces joints sont constitués de deux pièces respectivement un opercule et un support. L'opercule est mis en place sur tout le pourtour du rebord supérieur du col du récipient ou buvant, isolant de la sorte le récipient de l'extérieur. Le support est généralement plus épais. Il est inséré, sans être pour autant fixé, au fond du bouchon. Préalablement à la première ouverture du récipient, le support et l'opercule peuvent être solidarisés par le biais d'un adhésif temporaire. On distingue les joints double pièce collés ou thermoscellés.

En ce qui concerne les double pièces collés, le collage est effectué classiquement par le biais d'une colle compatible avec le buvant et la face inférieure de l'opercule.

Lorsque le joint est destiné à être scellé sur le récipient, il présente une couche de scellage appliquée sur sa face inférieure. Le scellage est effectué par thermoscellage par induction à travers le bouchon. Ce thermoscellage est rendu possible par l'action combinée d'un matériau conducteur, inséré dans l'épaisseur de préférence, de l'opercule, qui, sous l'effet de l'induction magnétique s'échauffe, entrainant le ramollissement du film de scellage sur le buvant.

Le circuit de distribution de ces joints est identique à celui mis en place et décrit précédemment pour les joints monobloc.

De nombreuses solutions ont été proposées pour permettre de vérifier que le produit acheté par le consommateur était un produit d'origine et/ou n'avait jamais été ouvert.

A titre d'exemple, dans le domaine des capsules de vin, le document US2003/0127846 décrit un dispositif anti contrefaçon sous la forme d'une languette de sertissage dont la face interne est recouverte par une image apparaissant seulement au contact de l'oxygène. A mesure que la languette est retirée, l'image, notamment la marque de la boisson, est révélée au contact de l'oxygène.

Le document US2014/0224800 décrit un joint double pièce du type lift n peel® dont l'une des couches de l'opercule est recouverte d'un hologramme. L'hologramme apparait au moment où l'opercule est retiré, ce qui permet de garantir l'origine du produit. Par ailleurs, l'application de l'hologramme sur toute la surface de la couche y compris sur la partie solidaire du buvant fait que l'opercule ne peut être remis en position une fois séparé. Le joint décrit permet donc de garantir l'inviolabilité du produit.

Pour les fabricants de produits cosmétiques et alimentaires, il est essentiel de garantir au consommateur l'origine des produits et leur inviolabilité. Du point de vue du fabriquant, il est également essentiel que le joint qui lui est fourni provienne du fabriquant de joint sélectionné à l'origine. En effet, dans la mesure où la plupart du temps, le fabricant du produit fini n'est pas livré directement par le fabriquant de joint mais par un intermédiaire fabricant de capsule, le risque existe que le joint finalement inséré dans la capsule ne soit pas celui d'origine. Or, lorsqu'on connait la spécificité des joints en terme notamment de barrière à l'oxygène, arome, odeur en fonction de la nature du produit à protéger, on imagine facilement les conséquences de l'insertion d'un joint qui ne répondrait pas aux spécificités requises.

La solution qui s'impose est celle du marquage du joint à l'effigie du fabricant de joint. La contrainte pour le fabricant de produit de grande consommation est qu'il ne souhaite pas pour sa part que ce marquage soit visible du consommateur final. En effet, il n'y a aucun intérêt à ce que ce soit le cas, outre l'aspect esthétique qui pourrait être affecté.

Le document US3628271 décrit des capsules dont la surface externe est recouverte d'une couche révélant une date de péremption sous lumière UV.

Le document US7789074 décrit un joint constitué d'une couche compressible sur laquelle est appliqué un film transparent. La couche compressible est structurée. Elle se présente sous la forme d'une série de filaments extrudés. La structure de la couche compressible est visible en réflexion quelle que soit la face du joint de telle sorte qu'il ne s'agit pas d'un filigrane.

Le document US 4,789,074 décrit un joint d'étanchéité selon le préambule de la revendication 1.

Le document US 4,480,760 A décrit un joint comprenant un opercule associé de manière temporaire à un support. Le joint comprend en outre un moyen permettant de détecter visuellement l'ouverture du récipient, sous la forme par exemple de microcapsules qui sont activées au moment de la séparation de l'opercule par rapport au support.

Le document US 2014/0091093 A1 décrit un récipient comprenant un joint comportant un pigment fluorescent détectable au moyens de capteurs.

Le document US 2005/0191451 A1 décrit un flacon dont la paroi est munie d'une couche intermédiaire localisée comprenant un pigment fluorescent détectable sous rayonnement UV ou visible.

Le problème que se propose de résoudre l'invention est de développer un joint muni d'un moyen d'identification qui ne soit pas visible du consommateur.

Pour ce faire, le déposant a eu l'idée d'intégrer un filigrane dans l'épaisseur du joint.

Plus précisément, l'invention a pour objet un joint transmettant la lumière, en pratique la lumière visible destiné notamment à être inséré au fond d'un bouchon ou d'une capsule se présentant sous la forme d'un support transmettant lui-même la lumière réalisé avantageusement en un matériau expansé sur au moins une des faces duquel est appliqué un matériau, désigné dans la suite de la description et dans les revendications par le terme « revêtement » transmettant également la lumière.

Ce joint se caractérise en ce que la face du support sur lequel est appliqué le revêtement et plus précisément le revêtement lui-même, présente un filigrane, c'est-à-dire une image visible en lumière transmise et non visible en réflexion.

Selon l'invention, le joint de l'invention est un joint monobloc ou la partie support d'un joint double pièce.

De la sorte, dans le cas d'un joint monobloc, que ce soit le fabricant de capsule ou de bouchon ou le fabriquant du produit final, qu'il reçoive l'ensemble capsule + joint ou plus rarement le joint directement, tous peuvent parfaitement identifier la provenance du joint. Dans le cas d'un joint double pièce, l'identification du joint en pratique de son support, ne pourra être effectuée qu'après séparation du support par rapport à l'opercule.

En effet, il suffit de placer le joint entre l'oeil et une source lumineuse pour détecter le dessin en filigrane. Le terme « dessin » recouvre bien entendu tout type de marquage, que ce soit un logo, une dénomination, un dessin, une image, un motif etc....

Comme déjà dit, la vérification peut se faire directement lorsque le joint est un joint monobloc. Lorsqu'il s'agit d'un joint double, la vérification peut se faire après séparation du support et de l'opercule ou sans séparation préalable lorsque le joint n'est pas totalement opaque.

Selon un premier mode de réalisation, le matériau constitutif du support est un matériau expansé qui est de préférence choisi dans le groupe comprenant polyéthylène (PE) basse densité, polypropylène (PP), PET, polystyrène (PS). En pratique, la densité de la mousse est comprise entre 30 et 500 kg/m³, avantageusement comprise entre 150 et 400 kg/m³, c'est-à-dire une densité moyenne.

Selon une autre caractéristique, l'épaisseur de la mousse est avantageusement comprise entre 1 et 3 mm.

Selon un second mode de réalisation, le matériau constitutif du support est un matériau non expansé qui est de préférence choisi dans le groupe comprenant polyéthylène, copolymères de polyéthylène, élastomères thermoplastiques, PP, PET, PS. En pratique, la densité du support est dans ce cas comprise entre 800 et 1500 kg/m³.

Dans les deux modes de réalisation précédents, le support est extrudé, eu égard à la nature des matériaux mise en oeuvre.

Dans un autre mode de réalisation, le support est réalisé en un matériau non expansé, non extrudé et transparent la lumière. Il peut s'agir par exemple de carton de densité avantageusement comprise entre 40 et 600 kg/m³.

Selon l'invention, le revêtement transmettant la lumière appliqué sur le support comprend une feuille de papier et/ou au moins un film polymère.

Dans un mode de réalisation préféré, le revêtement transmettant la lumière comprend au moins un film polymère.

En pratique, le film polymère est choisi dans le groupe comprenant PET, PVDC, PP, polyester, PA (polyamide), PE (polyéthylène). Le film a de préférence une épaisseur comprise entre 5 et 100 micromètres.

Dans un mode de réalisation particulier, le revêtement transmettant la lumière comprend 2 films polymère.

Il peut s'agir de 2 films coextrudés ou de 2 films associés au moyen d'une colle. Dans un mode de réalisation particulier, le matériau transmettant la lumière est un complexe constitué d'un film supérieur en polyester et d'un film inférieur en polyéthylène.

Les 2 films une fois associés sont ensuite calandrés ou contrecollés sur le support.

Le revêtement transmettant la lumière est appliqué sur une ou les deux faces du support extrudé ou non. Lorsque le support extrudé ou non n'est recouvert que sur une seule face, le filigrane est appliqué sur la face comprenant le revêtement transmettant la lumière.

Le joint peut être positionné au fond de la capsule ou du bouchon dans n'importe quel sens.

Bien entendu, la forme des joints de l'invention sera déterminée en fonction de la forme du bouchon ou de la capsule.

Selon une caractéristique essentielle de l'invention, le revêtement transmettant la lumière présente un filigrane. Ce filigrane peut être obtenu de différentes manières étant rappelé que par définition, il s'agit d'un dessin visible en lumière transmise.

Dans un mode de réalisation préféré, le revêtement transmettant la lumière est de couleur blanche et le matériau expansé ou non est avantageusement de couleur blanche également. Parallèlement, le filigrane se présente sous la forme d'une impression de couleur blanche et est appliquée de préférence au dos du revêtement transmettant la lumière. Dans ces conditions, le revêtement est avantageusement un film polymère.

Enfin et selon une autre caractéristique, le filigrane est appliqué entre le support et le revêtement transmettant la lumière, en particulier le film. Comme déjà dit, le filigrane, c'est-à-dire une image visible en lumière transmise et non visible en réflexion est appliqué de préférence au dos du revêtement transmettant la lumière.

L'invention et les avantages qui en découlent ressortiront bien de la description qui suit. On imprime sur une bande de film polymère PET blanc une répétition de dessin de couleur blanche de manière repérée. Le film PET a une épaisseur de 25 microns.

On contrecolle cette bande de film sur une bande de PE expansé de couleur blanche. La mousse à une épaisseur de 1 mm et une densité de 200 kg/m³.

On découpe de manière repérée, dans l'épaisseur du complexe obtenu, les joints à la taille désirée.

En plaçant le joint entre l'oeil et une source lumineuse, on observe le filigrane entre le support et le matériau transmettant la lumière.

L'invention et les avantages qui en découlent ressortent bien de la description qui précède. On note en particulier la possibilité de garantir aux fabricants des produits de grande consommation, l'origine des joints mis en oeuvre dans les emballages.

## Revendications

1. Joint transmettant la lumière destiné notamment à être inséré au fond d'un bouchon ou d'une capsule se présentant sous la forme d'un support sur au moins une des faces duquel est appliqué un revêtement transmettant la lumière, **caractérisé en ce que** le revêtement présente un filigrane, c'est-à-dire une image visible en lumière transmise et non visible en réflexion.

2. Joint selon la revendication 1, **caractérisé en ce que** le revêtement transmettant la lumière comprend une feuille de papier et/ou au moins un film polymère.

3. Joint selon l'une des revendications précédentes, **caractérisé en ce que** le support est réalisé en un matériau expansé et est avantageusement choisi dans le groupe comprenant polyéthylène (PE) basse densité, polypropylène (PP), PET, polystyrène (PS).

4. Joint selon la revendication 3, **caractérisé en ce que** le matériau expansé a une densité comprise entre 30 et 500 kg/m³.

5. Joint selon l'une des revendications 3 ou 4, **caractérisé en ce que** le matériau expansé a une épaisseur comprise entre 1 et 3 mm.

6. Joint selon l'une des revendications 1 à 2, **caractérisé en ce que** le support est réalisé en un matériau non expansé et est avantageusement choisi dans le groupe comprenant polyéthylène, copolymères de polyéthylène, élastomères thermoplastiques, PP, PET, PS.

7. Joint selon la revendication 6, **caractérisé en ce que** le matériau a une densité comprise entre 800 et 1500 kg/m³.

8. Joint selon l'une des revendications 1 à 2, **caractérisé en ce que** le support est réalisé en un matériau non expansé, non extrudé, avantageusement du papier.

9. Joint selon la revendication 8, **caractérisé en ce que** le papier a une densité comprise entre 40 et 600 kg/m³.

10. Joint selon la revendication 2 ou selon l'une des revendications 3 à 9 si dépendante de la revendication 2, **caractérisé en ce que** le film polymère est choisi dans le groupe comprenant PET, PVDC, polyester, PP, PA, PE.

11. Joint selon la revendication 2 ou selon l'une des revendications 3 à 10 si dépendante de la revendication 2, **caractérisé en ce que** le film polymère est de couleur blanche.

12. Joint selon l'une des revendications 2 à 11 **caractérisé en ce que** le filigrane se présente sous la forme d'une impression de couleur blanche.

13. Joint selon l'une des revendications précédentes, **caractérisé en ce que** le filigrane se présente sous la forme d'une impression appliquée entre le support et le revêtement transmettant la lumière.

14. Joint selon l'une des revendications précédentes, **caractérisé en ce que** le filigrane est appliqué au dos du revêtement transmettant la lumière.

## Patentansprüche

1. Dichtung, die insbesondere zum Einsetzen in die Basis eines Stopfens oder einer Kapsel in Form eines Halters bestimmt ist, bei der auf mindestens einer Oberfläche eine lichtdurchlässige Beschichtung aufgebracht ist, **dadurch gekennzeichnet, dass** die Beschichtung ein Wasserzeichen enthält, d. H. ein Bild, das bei einfallendem Licht sichtbar ist, bei reflektiertem Licht jedoch nicht sichtbar ist.

2. Dichtung gemäß Anspruch 1, **dadurch gekennzeichnet, dass** die lichtdurchlässige Beschichtung ein Blatt Papier und/oder mindestens eine Polymerfolie enthält.

3. Dichtung nach einem der vorhergehenden Ansprüche, **dadurch gekennzeichnet, dass** der Halter aus einem expandierten Material hergestellt wird, das vorteilhafterweise aus der Gruppe ausgewählt wird, zur der Polyethylen (PE) niedriger Dichte, Polypropylen (PP), PET und Polystyrol (PS) gehören.

4. Dichtung gemäß Anspruch 3, **dadurch gekennzeichnet, dass** das expandierte Material eine Dichte zwischen 30 und 500 kg/m³ hat.

5. Dichtung nach einem der Ansprüche 3 bis 4, **dadurch gekennzeichnet, dass** das expandierte Material eine Dicke zwischen 1 und 3 mm hat.

6. Dichtung nach einem der vorhergehenden Ansprüche 1 bis 2, **dadurch gekennzeichnet, dass** der Halter aus einem expandierten Material hergestellt wird, das vorteilhafterweise aus der Gruppe ausgewählt wird, zur der Polyethylen, Polyethylen- Copolymere, thermoplastische Elastomere, PP, PET und PS gehören.

7. Dichtung gemäß Anspruch 6, **dadurch gekennzeichnet, dass** das expandierte Material eine Dichte zwischen 800 und 1.500 kg/m³ hat.

8. Dichtung nach einem der Ansprüche 1 bis 2, **dadurch gekennzeichnet, dass** der Halter aus einem nicht expandierten, nicht extrudierten Material hergestellt ist, am besten Papier.

9. Dichtung gemäß Anspruch 8, **dadurch gekennzeichnet, dass** das Papier eine Dichte zwischen 40 und 600 kg/m³ hat.

10. Dichtung gemäß Anspruch 2 oder einem der Ansprüche 3 bis 9, wenn sie von Anspruch 2 abhängt, **dadurch gekennzeichnet, dass** die Polymerfolie aus der Gruppe ausgewählt wird, zu der PET, PVDC, Polyester, PP, PA, PE gehören.

11. Dichtung gemäß Anspruch 2 oder einem der Ansprüche 3 bis 10, wenn sie von Anspruch 2 abhängt, **dadurch gekennzeichnet, dass** die Polymerfolie weiß ist.

12. Dichtung gemäß einem der Ansprüche 2 bis 11 **dadurch gekennzeichnet, dass** das Wasserzeichen die Form eines Drucks in weißer Farbe hat.

13. Dichtung nach einem der vorstehenden Ansprüche, **dadurch gekennzeichnet, dass** das Wasserzeichen die Form eines Drucks, der zwischen dem Halter und der lichtdurchlässigen Beschichtung angebracht ist, hat.

14. Dichtung nach einem der vorstehenden Ansprüche, **dadurch gekennzeichnet, dass** das Wasserzeichen auf der Rückseite der lichtdurchlässigen Beschichtung aufgebracht ist.

## Claims

1. A light-transmitting gasket intended in particular to be inserted at the bottom of a stopper or cap, in the form of a support on at least one of the faces of which a light-transmitting coating is applied, **characterized in that** the coating presents a watermark, that is to say an image visible in transmitted light and not visible in reflection.

2. The gasket according to claim 1, **characterized in that** the light-transmitting coating comprises a paper sheet and / or at least one polymeric film.

3. The gasket according to one of the previous claims, **characterized in that** the support is made of a foamed material and is advantageously chosen from the group comprising low density polyethylene (PE), polypropylene (PP), PET, polystyrene (PS).

4. The gasket according to claim 3, **characterized in that** a density of the foamed material is between 30 and 500 kg/m³.

5. The gasket according to claim 3 or 4, **characterized in that** the thickness of the foamed material is between 1 and 3 mm.

6. The gasket according to claim 1 to 2, **characterized in that** the support is made of a non-foamed material and is advantageously chosen from the group comprising polyethylene, polyethylene copolymers, thermoplastic elastomers, PP, PET, PS.

7. The gasket according to claim 6, **characterized in that** the material has a density between 800 and 1500 kg/m³.

8. The gasket according to one of claims 1 to 2, **characterized in that** the support is made of a non-foamed, non-extruded material, advantageously paper.

9. The gasket according to claim 8, **characterized in that** the paper has a density between 40 and 600 kg/m³.

10. The gasket according to claim 2 or one of claims 3 to 9 if dependent of claim 2, **characterized in that** the polymer film is selected from the group comprising PET, PVDC, polyester, PP, PA, PE.

11. The gasket according to claim 2 or one of claims 3 to 10 if dependent of claim 2, **characterized in that** the polymeric film is white in color.

12. The gasket according to one of claims 2 to 11, **characterized in that** the watermark is in the form of a white-colored printing.

13. The gasket according to one of the previous claims, **characterized in that** the watermark is in the form of a printing applied between the support and the light-transmitting coating.

14. The gasket according to one of the previous claims, **characterized in that** the watermark is applied to the back of the light-transmitting coating.
